# EUROPÄISCHE PATENTSCHRIFT

(11) **EP 0 068 273 B1**
(45) Veröffentlichungstag und Bekanntmachung des Hinweises auf die Patenterteilung: **15.05.1985**
(21) Anmeldenummer: 82105206.5
(22) Anmeldetag: 15.06.1982
(51) Int. Cl.: B42F 15/00

(54) **Aufhängevorrichtung für Briefordner**
Means for suspending files
Dispositif de suspension pour classeurs

(30) Priorität: 16.06.1981 DE 8117722 U
(43) Veröffentlichungstag der Anmeldung: 05.01.1983
(73) Patentinhaber: Firma Louis Leitz, D-70469 Stuttgart (DE)
(72) Erfinder: Glodeck, Günter, D-7000 Stuttgart 40 (DE)
(74) Vertreter: Patentanwälte Dr. Ing. Eugen Maier Dr. Ing. Eckhard Wolf

## Beschreibung

Die Erfindung betrifft eine Vorrichtung zum querverschiebbaren Aufhängen eines Briefordners der im Oberbegriff des Anspruchs 1 angegebenen Gattung.

Der Erfindung liegt die Aufgabe zugrunde, Briefordner mittels einer Aufhängevorrichtung, wie sie z. B. aus DE-U-76 00 384 bekannt ist, nicht nur in Regalen mit in gleicher Höhe angeordneten Tragschienen, sondern auch in Regalen mit in unterschiedlicher Höhe angeordneten Tragschienen abhängen zu können. Es ist bekannt, bei Schriftgutbehältnissen, die jeweils zumindest eine Hängeschiene aufweisen, die Hängeschiene so auszubilden, daß diese Schriftgutbehältnisse in Regalen der vorgenannten unterschiedlichen Art abgehängt werden können (DE-U-76 32 902). Solche Hängeschienen werden üblicherweise in einen schlauchförmig ausgebildeten Rückenfalz eines solchen Schriftgutbehältnisses eingeschoben.

Bei Briefordnern, die einen mehr oder weniger breiten Rücken und eine am Rückendeckel angebrachte Aufreihvorrichtung aufweisen, an deren Stiften das Schriftgut aufgereith wird, können nicht mittels einer Hängeschiene abgehängt werden, die Aufhängung muß vielmehr in einer senkrechten Ebene erfolgen, die im wesentlichen mit der Schwerpunktsebene des aufgereihten Schriftgutstapels zusammenfällt.

Die vorgenannte Aufgabe wird gemäß der Erfindung mit den Mitteln gelöst, die die kennzeichnenden Merkmale des Anspruchs 1 bilden, wobei die an den Platten begrenzt schwenkbar gelagerten Nasen so ausgebildet sind, wie sie in der vorgenannten DE-U-76 00 384 beschrieben und dargestellt sind. Eine vorteilhafe Weiterbildung der erfindungsgemäßen Vorrichtung erfolgt nach der Lehre des Anspruchs 2.

In der Zeichnung ist ein Ausführungsbeispiel der erfindungsgemäßen Vorrichtung in schematischer Weise dargestellt. Sie zeigt die Draufsicht auf die Vorrichtung, die an dem eine Aufreihvorrichtung tragenden Ordnerdeckel befestigt ist.

Die aus Stahlblech ausgestanzten Hakenteile 2, 3 weisen Haken 21, 31 sowie senkrecht von dem Ordnerdeckel 11 abgebogene Lappen 22, 32 auf und sind an dem Ordnerdeckel 11, an den Ordnerrücken 12 angrenzend, mittels Nieten befestigt, deren eine 23, 33 einen den Nasen 4 in der nach innen geschwenkten Stellung als Anschlag dienenden Kopf aufweist. Als Anschlag für die Nasen 4 im ausgeschwenkten Zustand dienen die von den Stanzteilen 2, 3 senkrecht zum Ordnerdeckel 11 hochgebogenen Lappen 22, 32.

## Patentansprüche

1. Vorrichtung zum querverschiebbaren Aufhängen eines Briefordners, die zum Aufhängen an in unterschiedlicher Höhe angeordneten Tragschienen einen die höhergelegene Tragschiene übergreifenden und einen die tiefergelegene Tragschiene über- und hintergreifenden Haken (21 bzw. 31) aufweist, dadurch gekennzeichnet, daß die Haken (21, 31) an Platten (2, 3) angeformt sind, die an der Innenfläche des Ordnerrückendeckels (11) in dem an den Ordnerrücken (12) angrenzenden Bereich angeordnet sind, und daß, zum Aufhängen an in gleicher Höhe angeordneten Tragschienen, in an sich bekannter Weise an den Platten (1, 2) begrenzt schwenkbar gelagerte Nasen (4) gelagert sind, die in der ausgeschwenkten Stellung gegen durch von den Platten (2, 3) abgebogene Lappen (22. 32) gebildete Anschläge anliegen.

2. Vorrichtung nach Anspruch 1, dadurch gekennzeichnet, daß die Köpfe (23, 33) der zur Befestigung der Platten (2, 3) am Rückendeckel (11) des Briefordners dienenden Niete als Anschläge für die Nasen (4) im eingeschwenkten Zustand ausgebildet sind.

## Claims

1. Device for the transversely displaceable suspension of a letter file which has, for the purposes of suspension on carrier rails arranged at different heights, one hook (21) engaging the higher lying carrier rail from above and one hook (31) engaging the lower lying carrier rail from above and from behind, characterised in that the hooks (21, 31) are formed on plates (2, 3) that are arranged on the interior of the letter file back cover (11) in the region adjacent to the letter file back (12), and that, for the purposes of suspension on carrier rails arranged at the same height, lugs (4) are mounted in a restrictedly swivelable manner and in a known way on the plates (1, 2), which lugs when swivelled outwardly rest against stop means formed by arms bent out form the plates (2, 3).

2. Device according to Claim 1, characterised in that the heads (23, 33) of the rivets serving to secure the plates (2, 3) on the back cover (11) of the letter file are formed as stop means for the lugs (4) in the swivelled-in position.

## Revendications

1. Dispositif pour suspendre, afin qu'il puisse être déplacé transversalement par coulissement, un classeur pour lettres, ledit dispositif présentant, pour la suspension à des rails porteurs agencés à des hauteurs différentes, un crochet (21 ou 31) qui saisit par le haut le rail porteur placé le plus haut, et saisit par le haut et par le bas le rail placé le plus bas, caractérisé en ce que les crochets (21, 31) sont formés au dépens de plaques (2, 3) qui sont disposées sur la face intérieure du plat arrière du classeur dans la région avoisinant le dos du classeur, et en ce que, pour suspendre à des rails porteurs disposés à même hauteur, des nez (4) sont, de façon connue, tourillonnés en vue d'un basculement limité sur les plaques (2, 3) et, lorsqu'ils sont basculés vers l'extérieur, s'appuient sur des butées constituées par des oreilles (22, 32) relevées aux dépens des plaques (2, 3).

2. Dispositif selon la revendication 1, caractérisé en ce que les têtes (23, 33) des rivets servant à fixer les plaques (2, 3) au plat arrière (11) du classeur pour lettres sont agencées pour former des butées pour les nez (4).
